# NEUE EUROPÄISCHE PATENTSCHRIFT

(11) **EP 2 573 228 B2**
(45) Veröffentlichungstag und Bekanntmachung des Hinweises auf die Entscheidung über den Einspruch: **25.12.2019**
(45) Hinweis auf die Patenterteilung: 06.07.2016
(21) Anmeldenummer: 12185320.4
(22) Anmeldetag: 21.09.2012
(51) Int. Cl.: D01H 1/24, D01H 15/00, D01H 5/68

(54) **Spinnmaschine sowie Verfahren zum Abführen eines Endabschnitts eines Garns an einer Spinnmaschine vor einem anschließenden Anspinnvorgang**
Spinning machine and method for discharging an end section of a thread on a spinning machine before a subsequent spinning procedure
Métier à tisser et procédé d'évacuation d'une section terminale d'un fil sur un métier à tisser avant un procédé de filage ultérieur

(30) Priorität: 21.09.2011 DE 102011053813
(43) Veröffentlichungstag der Anmeldung: 27.03.2013
(73) Patentinhaber: MASCHINENFABRIK RIETER AG, 8406 Winterthur (CH)
(72) Erfinder: Stephan, Adalbert, 92339 Beilngries (DE); Ludvícek, Josef, 562 01 Ústi nad Orlicí (CZ); Schäffler, Gernot, 73116 Wäschenbeuren (DE)
(74) Vertreter: Baudler, Ron

(56) Entgegenhaltungen:
- EP-A2- 1 749 906
- WO-A1-2006/015502
- DE-A1- 2 534 816
- DE-A1- 2 737 702
- DE-A1- 10 129 132
- DE-B4- 10 201 533

## Beschreibung

Die vorliegende Erfindung betrifft eine Spinnmaschine mit zumindest einer Spinnstelle, wobei die Spinnstelle eine Spinneinrichtung mit einem Eingang für ein Fasermaterial und einem Ausgang für das aus dem Fasermaterial in der Spinneinrichtung hergestellte Garn, eine Liefereinrichtung für die Zufuhr des Fasermaterials in die Spinneinrichtung und eine Spulvorrichtung zur Aufspulung des hergestellten Garns aufweist. Ferner wird ein Verfahren zum Entfernen eines Endabschnitts eines Garns an einer Spinnstelle einer Spinnmaschine vor einem anschließenden Anspinnvorgang offenbart, wobei die Spinnstelle eine Spinneinrichtung mit einem Eingang für ein Fasermaterial und einem Ausgang für das aus dem Fasermaterial in der Spinneinrichtung hergestellte Garn, eine Liefereinrichtung für die Zufuhr des Fasermaterials in die Spinneinrichtung und eine Spulvorrichtung zur Aufspulung des hergestellten Garns aufweist, und wobei nach einer Unterbrechung des Spinnvorgangs wenigstens der abzuführende Endabschnitt des Garns von der Spulvorrichtung abgespult wird.

Im Verlauf des Spinnprozesses kommt es an Spinnmaschinen (z. B. an Rotor- oder Luftspinnmaschinen) immer wieder zu gewollten oder ungewollten Unterbrechungen der Garnherstellung. Die hierbei (beispielsweise im Rahmen eines Qualitätsschnitts oder eines Garnrisses) entstehenden Garnenden werden auf die sich weiterdrehende Spule einer Aufspulvorrichtung gespult. Für das folgende Wiederanspinnen des Garns muss schließlich das sich auf der Spule befindliche Garnende, z. B. mit Hilfe einer entsprechenden Saugvorrichtung, von der Spulenoberfläche gelöst werden, um es entgegen der eigentlichen Spinnrichtung erneut der Spinnstelle zuführen zu können. Ferner muss in der Regel ein bestimmter Abschnitt des Garns vor dem Wiederanspinnen entfernt werden, da das vorliegende Garnende meist nicht für den Anspinnvorgang geeignet ist. Im Ergebnis kommt es schließlich zu einer signifikanten Verzögerung des weiteren Spinnvorgangs, insbesondere, da das Auffinden des Fadens und das anschließende Entfernen des Endabschnitts meist von einem Serviceroboter vorgenommen wird, der zunächst in den Bereich der betroffenen Spinnstelle verfahren werden muss.

Aufgabe der vorliegenden Erfindung ist es daher, eine Spinnmaschine sowie ein Verfahren zum Entfernen eines Endabschnitts eines Garns an einer Spinnmaschine vor einem anschließenden Anspinnvorgang vorzuschlagen, mit deren Hilfe die Anspinnzeiten gegenüber dem Stand der Technik verkürzt werden können.

Die Aufgabe wird gelöst durch eine Spinnmaschine sowie ein Verfahren mit den Merkmalen der unabhängigen Patentansprüche.

Erfindungsgemäß umfasst die Spinnstelle eine Garnendenabführung, die wenigstens teilweise zwischen dem Ausgang der Spinneinrichtung (umfassend z. B. eine Spinndüse oder einen Spinnrotor) und der Spulvorrichtung angeordnet ist, und mit deren Hilfe ein Endabschnitt des hergestellten Garns von dem restlichen Garn abtrennbar und abführbar ist. Das Entfernen des nicht für den Anspinnvorgang geeigneten Garnabschnitts kann somit direkt an der Spinnstelle durchgeführt werden, und zwar bevor ein Serviceroboter oder entsprechendes Bedienpersonal an der jeweiligen Spinnstelle eintrifft.

Kommt es zu einer Unterbrechung des Spinnprozesses, beispielsweise im Rahmen eines Qualitätsschnitts (der gezielt durchgeführt wird, wenn ein oder mehrere überwachte Garnparameter nicht dem Sollwert entsprechen) oder eines ungeplanten Garnrisses, so kann unmittelbar nach der Unterbrechung damit begonnen werden, das Garn für den anschließenden Anspinnvorgang vorzubereiten. Während es nach einem Garnriss meist notwendig sein wird, das Garnende von der Spulenoberfläche zu lösen und anschließend der Garnendenabführung (z. B. mittels separater Greifvorrichtung) zuzuführen, eröffnet die erfindungsgemäße Ausbildung der Spinnstelle insbesondere für die Durchführung eines Qualitätsschnitts enorme Vorteile. So ist es prinzipiell möglich, die Produktion des Garns nach der Detektion einer Abweichung eines vorher definierten Garnparameters langsam zu drosseln. In diesem Fall ist es denkbar, die Fördergeschwindigkeiten der Liefereinrichtung, der Spulvorrichtung und einer Abzugseinrichtung, mit der das Garn aus der Spinneinrichtung abgezogen wird, allmählich zu reduzieren. Nach einer definierten Reduzierung der jeweiligen Fördergeschwindigkeiten kommt es schließlich zu einer Unterbrechung der Garnherstellung, da die Liefergeschwindigkeiten unter entsprechende Minimalwerte, die für die Garnherstellung einzuhalten sind, fällt. Unter Qualitätsschnitt ist somit nicht zwingend ein Schneidvorgang zu verstehen. Vielmehr ist ein Abbruch des Spinnprozesses gemeint, der aufgrund von Unregelmäßigkeiten bestimmter Garnparameter eingeleitet wird.

Wird schließlich, z. B. von einer außerhalb der Spinneinrichtung angeordneten Überwachungseinheit, das Passieren des Garnendes an einer bestimmten Stelle (beispielsweise am Ausgang der Spinneinrichtung) detektiert, so können die genannten Einheiten (Liefereinrichtung, Spulvorrichtung, Abzugseinrichtung) vollständig gestoppt werden. Das Garnende befindet sich nun an einer definierten Position und kann bei Bedarf, beispielsweise mit Hilfe eines Walzenpaares der Abzugseinrichtung, entsprechend fixiert werden. Erfolgt die Fixierung schließlich im Bereich der erfindungsgemäßen Garnendenabführung, so kann das Garnende zuverlässig von der Garnendenabführung erfasst werden, ohne dass weitere Handhabungsmittel notwendig sind.

Im Anschluss daran wird der nicht den Vorgaben entsprechende Endabschnitt des Garns von der Aufspulvorrichtung abgespult, wobei der Endabschnitt im Fall der langsamen Drosselung der Liefergeschwindigkeiten vorzugsweise zumindest dem Abschnitt entspricht, der ab dem Beginn der Drosselung produziert wurde. Der abgespulte Endabschnitt kann schließlich von der Garnendenabführung beispielsweise aufgewickelt oder abgesaugt und schließlich abgetrennt und entsprechend (z. B. in den Bereich einer zentralen Sammelstelle) abgeführt werden.

Kommt nun ein Serviceroboter in den Bereich der Spinnstelle, so liegt bereits ein entsprechend vorbereitetes Garnende vor, das zudem an einer definierten Stelle, vorzugsweise im Bereich eines Ausgangs der Garnendenabführung, fixiert sein kann. Der Roboter muss das Garnende somit nicht - wie im Stand der Technik üblich - auf der Oberfläche der Spulvorrichtung suchen und von dieser abspulen. Ebenso entfällt das zeitaufwändige Entfernen des genannten, für den Anspinnvorgang ungeeigneten Endabschnitts des Garns durch den Roboter. Im Ergebnis kann daher die Zeit, die der Roboter für den Anspinnvorgang benötigt, signifikant verringert werden.

Des Weiteren ist es vorteilhaft, wenn die Garnendenabführung einen Absaugkanal umfasst, über die der Endabschnitt des Garns ansaugbar und/oder der abgetrennte Endabschnitt des Garns abführbar ist. Der Absaugkanal kann mit einer zentralen Unterdruckquelle der Spinnmaschine verbunden sein. Dankbar ist selbstverständlich auch, den Absaugkanal mit einer eigenen Unterdruckquelle, beispielsweise einer Venturidüse, auszurüsten, die nur dann in Betrieb genommen wird, wenn an der jeweiligen Spinnstelle ein entsprechender Endabschnitt eines Garns zu entfernen ist.

Erfindungsgemäß ist vorgesehen, dass die Garnendenabführung eine Schneideinheit umfasst, mit deren Hilfe der abzuführende Endabschnitt vom restlichen Garn abtrennbar ist. Insbesondere, wenn die Schneideinheit in den oben genannten Absaugkanal integriert ist, erhält man eine kompakte Einheit, mit deren Hilfe der abzuführende Endabschnitt sowohl abgetrennt als auch abgeführt, d. h. entsorgt werden kann. Die Schneideinheit kann bei Bedarf in den Bereich des Endabschnitts des Garns bringbar und/oder an- bzw. abschaltbar sein.

Selbstverständlich ist es auch möglich, die Garntrennvorrichtung einer Garnüberwachungseinheit ("Reiniger") einzusetzen, die bei Bedarf ebenfalls als Schneideinheit ausgebildet sein kann. Die Garntrennvorrichtung ist in diesem Fall vorzugsweise zwischen dem Absaugkanal der Garnendenabführung und der Abzugseinrichtung positioniert und überwacht vorgegebene Eigenschaften bzw. die Anwesenheit des produzierten Garns im Bereich der Garnüberwachungseinheit. Auf eine separate Schneideinrichtung innerhalb des Absaugkanals könnte in dieser Ausführungsform schließlich verzichtet werden.

Ferner ist vorgesehen, dass die Spinnstelle eine, z. B. durch ein Abzugswalzenpaar gebildete, Abzugseinrichtung für den Abzug des Garns aus der Spinneinrichtung aufweist, wobei die Garnendenabführung zwischen dem Ausgang der Spinneinrichtung und der Abzugseinrichtung angeordnet ist. Wie bereits ausgeführt, ist es grundsätzlich möglich, die Spinnstelle für die Durchführung eines so genannten Qualitätsschnitts gezielt herunterzufahren, bis es durch die Drosselung der Liefergeschwindigkeit insbesondere der Liefereinrichtung zu einer Unterbrechung der Garnherstellung kommt. Das hierbei entstehende Garnende kann bei Bedarf zwischen den Walzen der Abzugseinrichtung fixiert werden, wobei die Fixierung, d. h. der damit verbundene Stopp der Abzugswalzen, durch einen Sensor initiiert werden kann, der das Vorhandensein eines Garns an einer definierten Stelle nach dem Ausgang der Spinneinrichtung überwacht.

Die Abzugswalzen geben das Garnende schließlich wieder frei, bevor dieses letztendlich von der Garnendenabführung erfasst und z. B. in den genannten Absaugkanal gesaugt wird (unter entsprechender Rückwärtsdrehung der in der Spulvorrichtung gelagerten Spule). Alternativ ist es auch möglich, das Garn ständig zwischen den Abzugswalzen zu fixieren, wobei diese sich entsprechend der Drehrichtung der Spulvorrichtung ebenfalls rückwärts (d. h. entgegen ihrer Drehrichtung während des eigentlichen Spinnprozesses) drehen, so lange der Endabschnitt des Garns von der Spulvorrichtung abgespult wird. Der Vorteil hierbei liegt in der Tatsache, dass das Garnende auch dann noch von der Abzugseinrichtung an definierter Stelle fixiert wird, wenn der Endabschnitt des Garns von der Garnendenabführung abgetrennt und abgeführt wird. Der bei Bedarf eintreffende Roboter kann das Garnende schließlich vor dem eigentlichen Anspinnvorgang gezielt greifen, so dass Zeitverluste durch das Suchen des Garnendes vermieden werden können.

Besondere Vorteile bringt es mit sich, wenn die Spulvorrichtung und/oder die Abzugseinrichtung (jeweils) eine reversibel antreibbare Antriebseinheit aufweisen. Auch wenn es für das Abspulen des zu entfernenden Garnabschnitts ausreichend wäre, die genannten Einheiten mit einer Freilaufeinrichtung auszurüsten, ist es von Vorteil, wenn ein aktiver Antrieb entgegen der während des Spinnprozesses vorherrschenden Förderrichtung möglich ist. Auf diese Weise wird ein kontrolliertes Abspulen des Endabschnitts des Garns möglich, wobei ein undefiniertes Nachlaufen der jeweiligen Spulen vermieden werden kann.

Ebenso bringt es Vorteile mit sich, wenn die Spinnmaschine eine Vielzahl von nebeneinander angeordneten Spinnstellen aufweist, wobei jede Spinnstelle eine separate Garnendenabführung umfasst. Die Spinnstellen sind dabei unabhängig voneinander, so dass stets an der Spinnstelle, an der ein Wiederanspinnen erfolgen soll, der jeweilige, für das Anspinnen ungeeignete Endabschnitt des Garns entfernt werden kann.

Besonders vorteilhaft ist es, wenn der Absaugkanal der Garnendenabführung mit einer Absaugeinrichtung der Liefereinrichtung verbunden ist. Derartige Absaugeinrichtungen sind beispielsweise im Bereich eines die Liefereinrichtung bildenden Streckwerks einer Luftspinnmaschine oder einer Auflösewalze einer Rotorspinnmaschine üblicherweise vorhanden und dienen der Abführung von Flusen, Staub oder anderen Verunreinigungen. Wird nun der Absaugkanal mit einer derartigen Absaugeinrichtung gekoppelt, so kann auf eine separate Absaugvorrichtung verzichtet werden. Die Verbindung zwischen dem Absaugkanal und der Absaugeinrichtung der Liefereinrichtung kann beispielsweise mittel Rohrstücken und/oder entsprechender Strömungsweichen erfolgen.

Vorteilhaft ist es zudem, wenn dem Absaugkanal ein Ventil und/oder eine Strömungsweiche zugeordnet ist, mit deren Hilfe der Luftdruck innerhalb des Absaugkanals regulierbar ist. Der Absaugkanal kann auf diese Weise mit einer zentralen Absauganlage der Spinnmaschine gekoppelt werden. Je nachdem, ob an der jeweiligen Spinnstelle schließlich ein Entfernen des nicht zum Anspinnen geeigneten Endabschnitts des Garns notwendig ist oder nicht, wird schließlich der Absaugkanal mit einem Unterdruck bzw. einer Luftströmung beaufschlagt, was ein Einsaugen des Garnendes bewirkt. Das Ventil bzw. die Strömungsweiche wird schließlich vorteilhafterweise mit Hilfe einer entsprechenden Steuereinheit gesteuert, die wiederum beispielsweise mit einem Garnsensor in Verbindung stehen kann.

Auch ist es äußert vorteilhaft, wenn die Spulvorrichtung eine Garnchangiereinrichtung umfasst, wobei der Garnchangiereinrichtung eine Garnabhebevorrichtung zugeordnet ist, mit deren Hilfe das Garn aus dem Wirkbereich der Garnchangiereinrichtung bringbar ist. Durch Abheben des Garns kann auf einfache Weise verhindert werden, dass es während des Abspulvorgangs des Garnendabschnitts von der Spulvorrichtung zu einem Reißen des Garns oder einer Beschädigung der Changiereinrichtung kommt, da sich Garn und Changiereinrichtung in diesem Zeitraum nicht mehr berühren.

Auch ist es von Vorteil, wenn die Garnabhebevorrichtung ein Abhebeelement umfasst, das, vorzugsweise mit Hilfe eines Pneumatikzylinders, relativ zum Garn bewegbar ist. Das Garn verläuft schließlich über das Abhebeelement und kann daher nicht mehr mit den Changierelementen der Changiereinheit in Berührung kommen. Spätestens nachdem der Anspinnvorgang beendet ist, verfährt die Garnabhebevorrichtung, bzw. der Pneumatikzylinder, wieder in seine Ausgangsstellung, bei der die Changierelemente wieder eine Changierbewegung des Garns bewirken, während dieses von der Spulvorrichtung aufgespult wird.

Vorteilhaft ist es zudem, wenn sich das Abhebeelement zumindest über die Breite der Spulvorrichtung erstreckt. Dies stellt sicher, dass das Garn bei Aktivierung des Abhebeelements sicher von diesem erfasst wird. Eine Bewegung des Abhebeelements in Breitenrichtung der Spulvorrichtung (d. h. in axialer Richtung einer eingelegten Spule) ist daher nicht nötig. Das Abhebeelement kann hierbei beispielsweise stabförmig ausgebildet sein und kann mit einem entsprechenden Antriebselement, beispielsweise dem genannten Pneumatikzylinder, in Verbindung stehen.

Alternativ kann selbstverständlich auch vorgesehen sein, dass die zum Einsatz kommende Garnchangiereinrichtung ein oder mehrere Changierelemente (z. B. in Form eines Fadenführers) aufweist, die bei Bedarf derart verschieb-, verschwenk- oder anderweitig bewegbar sind, dass sie in eine Stellung bringbar sind, in der sie beim Abspulen des Garns (von der Spulvorrichtung) nicht mehr mit dem Garn in Berührung kommen. Beispielsweise wäre es in diesem Zusammenhang denkbar, eine so genannte Flügelchangiereinrichtung einzusetzen. Diese weist in der Regel zwei oder mehr gegenläufig rotierbare Flügelelemente auf, die abwechselnd mit dem aufzuspulenden Garn in Berührung kommen und dieses schließlich beim Aufspulen entsprechend hin- und herbewegen. Um nun zu verhindern, dass die Changierelemente während des Abspulvorgangs mit dem Garn in Berührung kommen (dies könnte den Abspulvorgang negativ beeinflussen), kann es nun vorgesehen sein, die jeweiligen Changierelemente in eine so genannte Abspulstellung zu bewegen. Die Abspulstellung ist hierbei eine Stellung, bei der das bzw. die Changierelemente nicht mehr mit dem zwischen Spulvorrichtung und Abzugsvorrichtung verlaufenden Garn in Berührung kommen können. Kommen die genannten Flügelelemente zum Einsatz, so würden diese in eine Stellung rotiert werden, bei der sich die mit dem Garn während des Aufspulens in Kontakt tretenden Abschnitte in einem Bereich befinden, der außerhalb des Garnverlaufs während des Abspulens liegt.

Das erfindungsgemäße Verfahren zum Abführen eines Endabschnitts eines Garns an einer Spinnmaschine vor einem anschließenden Anspinnvorgang zeichnet sich schließlich erfindungsgemäß dadurch aus, dass der Endabschnitt des Garns nach einer Unterbrechung des Spinnvorgangs von der Spulvorrichtung abgespult wird, und dass der Endabschnitt mit Hilfe einer als Bestandteil der Spinnstelle ausgebildeten Garnendenabführung erfasst, vom restlichen Garn abgetrennt und anschließend aus dem Bereich der Spinnstelle abgeführt wird, wobei die Garnendenabführung wenigstens teilweise zwischen dem Ausgang der Spinneinrichtung und der Spulvorrichtung angeordnet ist. Das Garn kann somit individuell an jeder Spinnstelle entsprechend bearbeitet werden, bevor ein Serviceroboter oder entsprechendes Bedienpersonal, die den Anspinnvorgang vornehmen, an der Spinnstelle eingetroffen sind. Zudem befindet sich das Garnende nach dem Entfernen des für den Anspinnvorgang ungeeigneten Endabschnitts des Garns an einer definierten Stelle, nämlich vorzugsweise im Bereich der Garnendenabführung, und kann dort bei Bedarf (wie oben erwähnt) fixiert werden. Die Garnendenabführung kann schließlich gemäß einem oder mehreren der bereits erläuterten Merkmale ausgeführt sein, wobei dies jedoch nicht zwingend notwendig ist.

Vorteilhaft ist es insbesondere, wenn die Fördergeschwindigkeiten der Liefereinrichtung, der Abzugseinrichtung für den Abzug des Garns aus der Spinneinrichtung und der Spulvorrichtung vor dem Abspulen des abzuführenden Endabschnitts des Garns allmählich bis zu deren Stillstand reduziert werden. Die Reduzierung erfolgt vorteilhafterweise derart, dass sich das Ende des hergestellten Garns nach Abschluss der Reduzierung zwischen dem Ausgang der Spinnstelle und der Spulvorrichtung, vorzugsweise zwischen dem Ausgang der Spinnstelle und der Abzugseinrichtung, befindet. Vorzugsweise erstreckt sich auch wenigstens ein Abschnitt der Garnendenabführung (z. B. deren Absaugkanal) in diesen Bereich. Das aus der Reduzierung der Liefergeschwindigkeiten resultierende Garnende befindet sich in diesem Fall nach dem Stopp der oben genannten Einheiten an einer definierten Stelle und kann sicher von der Garnendenabführung erfasst, z. B. angesaugt, werden. Schließlich erfolgt ein Rückwärtsfördern des bereits auf der Spulvorrichtung aufgespulten Garns, bis der gewünschte Endabschnitt von der Garnendenabführung aufgenommen wurde. Anschließend erfolgt ein Abtrennen des Endabschnitts und eine Entsorgung desselben (beispielsweise über eine mit dem Absaugkanal verbundene Absauganlage der Spinnmaschine). Wurde das Garn auch nachdem Abspulen des Garns und während der Entfernung des Endabschnitts des Garns durchgängig von entsprechenden Abzugswalzen der Abzugseinrichtung geklemmt, so befindet sich das durch das Entfernen des Garnendabschnitts erzeugte Garnende schließlich ebenfalls im Bereich der Abzugseinrichtung. Dieses Garnende kann nun gezielt von einem Serviceroboter oder einer Bedienperson gegriffen und dem anschließenden Anspinnvorgang zugeführt werden.

Vorteilhaft ist es zudem, wenn der abzuführende Endabschnitt des Garns mit Hilfe eines Absaugkanals der Garnendenabführung angesaugt und nach dem Abtrennen vom restlichen Garn abgeführt wird. Entsprechende Absaugkanäle sind von anderen Stellen entsprechender Spinnmaschinen bekannt und können durch entsprechende bauliche bzw. steuerungstechnische Vorkehrungen individuell mit Unterdruck beaufschlagt werden.

Besonders vorteilhaft ist es, wenn dem Absaugkanal ein Ventil und/oder eine Strömungsweiche zugeordnet ist und dass mit Hilfe des Ventils und/oder der Strömungsweiche der Luftdruck innerhalb des Absaugkanals reguliert wird. Somit kann die im Strömungskanal herrschende Luftströmung individuell angepasst werden. Eine Luftströmung wird also vorzugsweise nur dann erzeugt, wenn ein Entfernen eines Garnendabschnitts vorgesehen ist. Im normalen Spinnprozess wird das Ventil schließlich geschlossen oder die Strömungsweiche entsprechend verstellt, bis keine energiezehrende Luftströmung innerhalb des Absaugkanals mehr vorherrscht.

Ferner ist vorgesehen, dass die Spinnstelle eine Abzugseinrichtung für den Abzug des Garns aus der Spinneinrichtung aufweist, wobei die Garnendenabführung zwischen dem Ausgang der Spinneinrichtung und der Abzugseinrichtung erfolgt. Der genannte Bereich ist in der Regel gut zugänglich, so dass das Garnende zuverlässig von einem Roboter oder einer Bedienperson erfasst und dem Anspinnvorgang zugeführt werden kann, bei dem das Garnende mit dem von der Liefereinrichtung kommenden Fasermaterial verbunden wird, bevor der eigentliche Spinnprozess fortgesetzt wird.

Vorteile bringt es zudem mit sich, wenn das Garn nach dem Abtrennen des Endabschnitts des Garns mit Hilfe der Garnendenabführung und/oder der Abzugseinrichtung, z. B. deren Abzugswalzenpaar, fixiert wird, bis es manuell oder mit Hilfe eines Serviceroboters übernommen und einem Anspinnvorgang zugeführt wird. Ein Suchen des Garnendes kann in diesem Fall entfallen, so dass die für den Anspinnvorgang notwendige Zeit weiter minimiert werden kann.

Ebenso bringt es Vorteile mit sich, wenn der abzuführende Endabschnitt des Garns von einer Spule der Spulvorrichtung abgespult wird, indem zumindest ein Antrieb der Spule entgegen der während des Spinnprozesses vorherrschenden Aufspulrichtung angetrieben wird. Hierdurch wird ein kontrollierter Abspulvorgang möglich, bei dem eine Schlingenbildung oder eine sonstige unerwünschte Reduzierung der Garnspannung verhindert werden kann. Hierbei kann beispielsweise die Spule direkt angetrieben werden. Denkbar ist selbstverständlich auch der Antrieb über eine entsprechende Wickelwalze, die an der Oberfläche der Spule anliegt und für einen indirekten Antrieb sorgt.

Auch ist es äußert vorteilhaft, wenn die Spulvorrichtung eine Garnchangiereinrichtung umfasst und der Garnchangiereinrichtung eine Garnabhebevorrichtung zugeordnet ist, wobei das Garn mit Hilfe der Garnabhebevorrichtung zumindest während des Abspulens des abzuführenden Endabschnitts des Garns aus dem Wirkbereich der Garnchangiereinrichtung gebracht wird. Während die Changiereinrichtung während des Spinnprozesses dafür sorgt, dass das hergestellt Garn in bekannter Weise auf dem Spulenkörper abgelegt wird, ist ein Kontakt zwischen Changiereinrichtung und Garn während des Abspulvorgangs unerwünscht, um eine Beschädigung von Garn und/oder Changiereinrichtung zu vermeiden. Dies kann durch die genannte Garnabhebevorrichtung auf einfache Weise dadurch erzielt werden, dass das Garn im Bereich der Changiereinrichtung so weit bewegt wird, bis es keinen Kontakt mehr mit der Changiereinrichtung aufweist.

Weitere Vorteile der Erfindung sind in den nachfolgenden Ausführungsbeispielen beschrieben. Es zeigen:
- **Figur 1**: eine schematische Seitenansicht einer erfindungsgemäßen Luftspinnmaschine während des Spinnprozesses,
- **Figur 2**: eine schematische Seitenansicht einer erfindungsgemäßen Luftspinnmaschine nach der Unterbrechung des Spinnprozesses,
- **Figur 3**: eine schematische Seitenansicht einer erfindungsgemäßen Luftspinnmaschine während der Entfernung eines Endabschnitts des Garns,
- **Figur 4**: eine schematische Seitenansicht einer erfindungsgemäßen Luftspinnmaschine nach der Entfernung des Endabschnitts des Garns,
- **Figur 5**: den Aufspulbereich einer erfindungsgemäßen Spinnmaschine in einer Seitenansicht, und
- **Figur 6**: den Bereich gemäß Figur 5 in einer Frontansicht.

Figur 1 zeigt eine schematische Seitenansicht einer Spinnstelle 1 einer Luftspinnmaschine (als Beispiel einer erfindungsgemäßen Spinnmaschine) während des Spinnprozesses, wobei die Luftspinnmaschine in der Regel eine Vielzahl von senkrecht zur Zeichenebene hintereinander angeordneter und vorzugsweise gleichartig aufgebauter Spinnstellen 1 umfasst.

Die Luftspinnmaschine verfügt in dem in Figur 1 gezeigten Beispiel über eine als Streckwerk ausgebildete Liefereinrichtung 7, welche mit einem Fasermaterial 4, beispielsweise in Form eines doublierten Streckenbands, beliefert wird. Ferner weist die gezeigte Spinnstelle 1 eine von der Liefereinrichtung 7 beabstandete Spinneinrichtung 2 mit einem Eingang 3 für das Fasermaterial 4 und einer nicht gezeigten, innenliegenden Luftwirbelkammer auf.

Innerhalb der Luftwirbelkammer wird schließlich das Fasermaterial 4 bzw. mindestens ein Teil der Fasern des Fasermaterials 4 zur Herstellung des gewünschten Garns 6 auf bekannte Weise mit einer Drehung versehen. Die Drehung entsteht hierbei durch eine gezielte Luftströmung im Bereich einer Spindelspitze, wobei die Luftströmung durch tangential in die Luftwirbelkammer mündende Luftdüsen erzeugt wird.

Ferner umfasst die gezeigte Spinnstelle 1 eine durch ein Abzugswalzenpaar gebildete Abzugseinrichtung 12 sowie eine dem Abzugswalzenpaar nachgeschaltete und eine auswechselbare Spule 20 aufweisende Spulvorrichtung 8 zum Aufspulen des durch den Ausgang 5 aus der Spinnstelle 1 abgezogenen Garns 6.

Darüber hinaus kann die Spinnmaschine mit einer Garnüberwachungseinheit 21 ausgerüstet, welche vorher definierte Parameter des Garns 6 (z. B. die Garndicke, die Garnfestigkeit oder andere für die Qualität des Garns 6 repräsentative Parameter) und/oder das Vorhandensein des Garns 6 an der entsprechenden Position überwacht. Die Garnüberwachungseinheit 21 arbeitet dabei vorzugsweise berührungslos.

Die erfindungsgemäße Vorrichtung muss nicht zwangsweise ein Streckwerk aufweisen, wie dies in Figur 1 dargestellt ist. Auch ist das Abzugswalzenpaar nicht zwingend notwendig. Zudem kann die erfindungsgemäße Spinnmaschine auch als Rotorspinnmaschine ausgebildet sein, wobei die Spinneinrichtung 2 in diesem Fall einen Rotor und die Liefereinrichtung anstelle des Streckwerks eine Speise- und eine Auflösewalze umfasst.

Schließlich zeigen die Figuren neben den bereits genannten Baueinheiten eine Wickelwalze 22, über welche die Spule 20 in Drehung versetzt werden kann. Ebenso ist eine Garnchangiereinrichtung 16 (z. B. in Form eines Flügelchangierers) vorhanden, mit deren Hilfe das Garn 6 während des Aufspulens auf die Spule 20 in einer Richtung senkrecht zur Zeichenebene hin- und herbewegt wird, um ein einseitiges Aufspulen des Garns 6 zu vermeiden.

Die für die Erfindung wesentlichen Bauteile sowie das erfindungsgemäße Verfahren werden nun im Folgenden näher erläutert.

Im Fall, dass mit Hilfe der Garnüberwachungseinheit 21 (die auch an anderer Stelle positioniert sein kann) eine definierte Abweichung des oder der überwachten Garnparameter von entsprechenden Sollwerten detektiert wird oder sobald ein Spulenwechsel ansteht, werden die Fördergeschwindigkeiten der Liefereinrichtung 7, der Abzugseinrichtung 12 und der Spulvorrichtung 8 allmählich reduziert. Ebenso kann eine Reduzierung erfolgen, bevor die Spinnmaschine abgeschaltet wird.

Die Reduzierung muss hierbei nicht gleichzeitig oder kontinuierlich erfolgen. In jedem Fall sollten die einzelnen Fördergeschwindigkeiten jedoch derart gedrosselt werden, dass der Spinnprozess so lange wie möglich aufrechterhalten wird. Ein unkontrolliertes Reißen des Garns 6 kann auf diese Weise vermieden werden. Vielmehr ist es Ziel der Reduzierung der Fördergeschwindigkeiten, dass der stabile Spinnprozess durch Unterschreiten definierter Fördergeschwindigkeiten zum Erliegen kommt und somit ab einem gewissen Zeitpunkt kein Garn 6 mehr aus dem Fasermaterial 4 erzeugt wird. Zu diesem Zeitpunkt kommt es schließlich zur gewünschten Unterbrechung der Garnherstellung, bei der sich das Garn 6 ohne separate Krafteinwirkung von dem Fasermaterial 4 löst. Dies kann beispielsweise dadurch erreicht werden, dass die Fördergeschwindigkeit der Liefereinrichtung 7 so weit reduziert wird, dass sie keine ausreichende Menge an Fasermaterial 4 mehr liefert, um hieraus ein Garn 6 zu bilden.

Nachdem die Garnherstellung abgebrochen wurde, kann das Abzugswalzenpaar einen geringen Zeitraum weiter betrieben werden, bis das entstandene Ende des Garns 6 nach dem endgültigen Stillstand der Liefereinrichtung 7, der Abzugseinrichtung 12 und der Spulvorrichtung 8 eine definierte Position einnimmt, wie sie in Figur 2 gezeigt ist.

Um die Abzugseinrichtung 12 bzw. die Spulvorrichtung 8 zum richtigen Zeitpunkt stoppen zu können, kann es ratsam sein, die Spinnmaschine mit einem Sensor auszurüsten, der beispielsweise in die Garnüberwachungseinheit 21 integriert oder aber auch an separater Stelle positioniert werden kann. Der Sensor ist hierbei ausgelegt, das Ende des Garns 6 detektieren zu können. Erreicht das Ende des Garns 6 schließlich den Sensor, so kann mit Hilfe der entsprechenden Steuer- und/oder Regelungseinheit die Abzugseinrichtung 12 sowie die Spulvorrichtung 8 entweder sofort oder mit einem gewissen Zeitverzug gestoppt werden, so dass sich das Ende des Garns 6 schließlich zwischen dem Ausgang 5 der Spinnstelle 1 und der Abzugseinrichtung 12 befindet.

Im Ergebnis befindet sich das für den Anspinnvorgang nötige Ende des Garns 6 nun an einer definierten Stelle zwischen dem Ausgang 5 der Spinnstelle 1 und der Spule 20 der Spulvorrichtung 8, so dass das erfindungsgemäße Verfahren gestartet werden kann, ohne dass zuvor das Ende des Garns 6, z. B. auf der Oberfläche einer Spule 20 der Spulvorrichtung 8, gesucht werden muss. Selbstverständlich wäre das erfindungsgemäße Verfahren alternativ auch unter Zuhilfenahme einer zusätzlichen Garnhandhabungsvorrichtung möglich, die das Garnende auf der Spulenoberfläche greift und in den Bereich der im Folgenden beschriebenen Garnendenabführung 9 bewegt und an diese übergibt.

Wie aus der Zusammenschau der Figuren 1 und 2 ersichtlich, weist die Spinnstelle 1 nun eine eigene Garnendenabführung 9 auf. Diese weist im gezeigten Ausführungsbeispiel einen Absaugkanal 11 auf, der beispielsweise über eine Strömungsweiche 15 oder aber auch direkt (nicht gezeigt) mit einem Abschnitt einer Absauganlage 23 der Spinnmaschine in Verbindung steht. Die Strömungsweiche 15 kann ferner mit der Absaugeinrichtung 13 der Liefereinrichtung 7 gekoppelt werden, wie dies in den Figuren gezeigt ist. Durch Umschalten der Strömungsweiche 15 ist es schließlich möglich, im normalen Spinnprozess die Absaugeinrichtung 13 der Liefereinrichtung 7 mit Unterdruck zu beaufschlagen, während im Verlauf des nachfolgend beschriebenen Entfernens eines Endabschnitts des Garns 6 (z. B. nach einem Qualitätsschnitt) der Absaugkanal 11 mit der Absauganlage 23 in Verbindung steht - bei gleichzeitiger Deaktivierung der Absaugeinrichtung 13 der Liefereinrichtung 7. Zusätzlich oder alternativ ist es ebenso möglich, den Absaugkanal 11 mit einem Ventil 14 auszurüsten, mit dessen Hilfe ebenfalls eine Regelung des Luftvolumenstroms innerhalb des Absaugkanals 11 möglich ist.

In jedem Fall sollte der Absaugkanal 11 mit Unterdruck beaufschlagt werden, sobald der Spinnprozess beendet wurde und sich das Garnende in einer Position befindet, wie sie in Figur 2 dargestellt ist. Gleichzeitig oder zeitlich nachgeschaltet wird nun das Walzenpaar der Abzugseinrichtung 12 sowie die Spule 20 entgegen der beim Spinnprozess vorherrschenden Drehrichtung angetrieben (siehe Drehpfeile), so dass das Garn 6 wieder von der Spule 20 abgespult wird (die Abzugseinrichtung 12 und die Spulvorrichtung 8 weisen hierfür vorzugsweise Einzelantriebe auf, um die genannte Drehrichtungsumkehr zu realisieren).

Um eine Kollision des Garns 6 mit der Garnchangiereinrichtung 16 zu verhindern, ist es darüber hinaus zweckmäßig, dem Garn 6 in diesem Bereich eine Garnabhebevorrichtung 17 zuzuordnen, die beispielsweise über ein sich über die Breite der Spule 20 erstreckendes Abhebeelement 18 und einen damit verbundenen Pneumatikzylinder 19 verfügt. Wie aus Figur 2 ersichtlich, wird das Garn 6 schließlich so weit entgegen der Garnchangiereinrichtung 16 bewegt, bis das Garn 6 nicht mehr in den Wirkbereich derselben gelangen kann (siehe Figuren 2 bis 4).

Das Garn 6 wird nun so weit von der Spule 20 abgespult, bis sich der für einen späteren Anspinnvorgang ungeeignete Endabschnitt des Garns 6 innerhalb des Absaugkanals 11 befindet. Die Länge des Garns 6 kann hierbei beispielsweise einer vorher festgelegten Länge entsprechen, die mit einem Sensor oder über die Umdrehungsanzahl der Spule 20 bzw. der Walzen der Abzugseinrichtung 12 ermittelt wird. Wird die Garnherstellung, wie oben beschrieben, durch Drosselung der Liefergeschwindigkeiten unterbrochen, so bietet es sich an, wenigstens den Abschnitt, der während dieser Drosselung produziert wurde, zu entfernen, da dessen Qualität meist nicht den Forderungen entspricht.

Den Verlauf des Garns 6 nach dem Ansaugen des genannten Endabschnitts zeigt schließlich Figur 3. Wurde der gesamte abzuführende Abschnitt in den Absaugkanal 11 eingesaugt, so erfolgt ein Abtrennen dieses Abschnitts. Dies wird mit Hilfe einer Schneideinheit 10 realisiert, die beispielsweise in den Absaugkanal 11 integriert sein kann und mit deren Hilfe das abzuführende Garnende vom restlichen Garn 6 abgeschnitten wird.

Nach dem Abtrennen des Endabschnitts des Garns 6 wird die Garnendenabführung 9 wieder deaktiviert, d. h. das Ventil 14 wird geschlossen, die Abzugsweiche zugunsten der Absaugeinrichtung 13 verstellt und/oder die Luftströmung innerhalb des Absaugkanals 11 durch Deaktivierung der Absauganlage 23 unterbrochen.

Für den abschließenden Anspinnvorgang wird das nun entsprechend Figur 4 weiterhin durch die Abzugseinrichtung 12 fixierte und von der Garnendenabführung 9 wieder freigegebene Garnende mit Hilfe eines Serviceroboters, einer spinnstelleneigenen Garnhandhabungseinrichtung oder auch manuell gegriffen und beispielsweise entgegen der eigentlichen Spinnrichtung in die Spinnstelle 1, zwischen den Eingang 3 der Spinnstelle 1 und der Liefereinrichtung 7 oder zwischen benachbarte Walzenpaare der Liefereinrichtung 7 verschoben. Dort wird es schließlich mit dem Fasermaterial 4 in Kontakt gebracht und wieder in die Spinnstelle 1 eingeführt. Der Spinnvorgang beginnt von neuem.

Eine weitere Alternative einer Changiereinrichtung 16 zeigen die Figuren 5 und 6. Die Changiereinrichtung 16 weist im gezeigten Fall zwei in entgegengesetzte Richtung um eine gemeinsame Drehachse rotierbare Changierelemente 24 (andere Bezeichnung: Changierflügel) auf. Während des Aufspulens des Garns 6 auf die Spule 20 der Spulvorrichtung 8 kommt abwechselnd jeweils eines der beiden Changierelemente 24 mit dem Garn in Kontakt und bewegt es schließlich (bezogen auf Figur 6) von rechts nach links (und umgekehrt), um die gewünschte Changierung, d. h. die seitliche Bewegung des Garns 6, zu gewährleisten, das zusätzlich über ein Ablenkelement 25 in seiner Bewegung geführt wird.

Soll nun vor einem Wiederansetzen ein Teil des bereits auf die Spule 20 aufgespulten Garns 6 wieder abgespult werden (wie oben beschrieben), so ist es von Vorteil, wenn die Changierelemente 24 in eine Stellung gebracht werden, wie sie beispielsweise das im Wesentlichen horizontal verlaufende Changierelement 24 in Figur 6 einnimmt. Da nämlich in dieser Stellung ein Kontakt zwischen dem Garn 6 und den Changierelementen 24 ausgeschlossen ist, kommt es auch zu keiner gegenseitigen Beeinträchtigung während des gewünschten Abspulens. Sobald schließlich erneut Garn 6 auf die Spule 20 aufgespult werden soll, rotieren die Changierelements 24 wieder in die genannte entgegengesetzten Richtungen und bewirken wieder das gewünschte Changieren des Garns 6.

Im Übrigen ist die Erfindung nicht auf die dargestellten Ausführungsbeispiele beschränkt. Vielmehr sind sämtliche Kombinationen der beschriebenen Einzelmerkmale, wie sie in den Ansprüchen, der Beschreibung sowie den Figuren gezeigt oder beschrieben sind und soweit eine entsprechende Kombination technisch möglich bzw. sinnvoll erscheint, Gegenstand der Erfindung. So ist die Garnabhebevorrichtung, wie sie in den Figuren gezeigt ist, in Abhängigkeit der verwendeten Garnchangiereinrichtung nicht zwingend notwendig. Auch muss der Absaugkanal nicht über ein Ventil verfügen oder über eine Strömungsweiche mit der Absauganlage der Liefereinrichtung gekoppelt sein. Vielmehr ist eine direkte Verbindung des Absaugkanals mit einer Unterdruckquelle oder einer entsprechenden Strömungseinrichtung möglich.

### Bezugszeichenliste

- 1: Spinnstelle
- 2: Spinneinrichtung
- 3: Eingang
- 4: Fasermaterial
- 5: Ausgang
- 6: Garn
- 7: Liefereinrichtung
- 8: Spulvorrichtung
- 9: Garnendenabführung
- 10: Schneideinheit
- 11: Absaugkanal
- 12: Abzugseinrichtung
- 13: Absaugeinrichtung
- 14: Ventil
- 15: Strömungsweiche
- 16: Garnchangiereinrichtung
- 17: Garnabhebevorrichtung
- 18: Abhebeelement
- 19: Pneumatikzylinder
- 20: Spule
- 21: Garnüberwachungseinheit
- 22: Wickelwalze
- 23: Absauganlage
- 24: Changierelement
- 25: Ablenkelement

## Patentansprüche

1. Spinnmaschine mit zumindest einer Spinnstelle (1), wobei die Spinnstelle (1) eine Spinneinrichtung (2) mit einem Eingang (3) für ein Fasermaterial (4) und einem Ausgang (5) für das aus dem Fasermaterial (4) in der Spinneinrichtung (2) hergestellte Garn (6), eine Liefereinrichtung (7) für die Zufuhr des Fasermaterials (4) in die Spinneinrichtung (2) und eine Spulvorrichtung (8) zur Aufspulung des hergestellten Garns (6) aufweist, und wobei die Spinnstelle (1) eine Garnendenabführung (9) umfasst, die wenigstens teilweise zwischen dem Ausgang (5) der Spinneinrichtung (2) und der Spulvorrichtung (8) angeordnet ist, und mit deren Hilfe ein Endabschnitt des hergestellten Garns (6) von dem restlichen Garn (6) abtrennbar und abführbar ist, wobei die Spinnstelle (1) eine Abzugseinrichtung (12) für den Abzug des Garns (6) aus der Spinneinrichtung (2) aufweist, wobei die Garnendenabführung (9) zwischen dem Ausgang (5) der Spinneinrichtung (2) und der Abzugseinrichtung (12) angeordnet ist, **dadurch gekennzeichnet, dass** die Garnendenabführung (9) eine Schneideinheit (10) umfasst, mit deren Hilfe der abzuführende Endabschnitt vom restlichen Garn (6) abtrennbar ist.

2. Spinnmaschine gemäß dem vorangegangenen Anspruch, **dadurch gekennzeichnet, dass** die Garnendenabführung (9) einen Absaugkanal (11) umfasst, über die der Endabschnitt des Garns (6) ansaugbar und/oder der abgetrennte Endabschnitt des Garns (6) abführbar ist.

3. Spinnmaschine gemäß Anspruch 2, **dadurch gekennzeichnet, dass** die Spinnmaschine eine Garnüberwachungseinheit (21) zur Überwachung physikalischer Eigenschaften des Garns (6) umfasst, wobei die Garnüberwachungseinheit (21) eine Garntrennvorrichtung umfasst, und dass sich die Garnüberwachungseinheit (21) zumindest teilweise zwischen die Abzugseinrichtung (12) und den Absaugkanal (11) der Garnendenabführung (9) erstreckt.

4. Spinnmaschine gemäß einem oder mehreren der vorangegangenen Ansprüche, **dadurch gekennzeichnet, dass** die Spulvorrichtung (8) und/oder die Abzugseinrichtung (12) eine reversibel antreibbare Antriebseinheit aufweisen.

5. Spinnmaschine gemäß einem oder mehreren der vorangegangenen Ansprüche, **dadurch gekennzeichnet, dass** die Spinnmaschine eine Vielzahl von nebeneinander angeordneten Spinnstellen (1) aufweist, wobei jede Spinnstelle (1) eine separate Garnendenabführung (9) umfasst.

6. Spinnmaschine gemäß einem oder mehreren der Ansprüche 2 bis 5, **dadurch gekennzeichnet, dass** der Absaugkanal (11) der Garnendenabführung (9) mit einer Absaugeinrichtung (13) der Liefereinrichtung (7) verbunden ist und/oder dass dem Absaugkanal (11) ein Ventil (14) und/oder eine Strömungsweiche (15) zugeordnet ist, mit deren Hilfe der Luftdruck innerhalb des Absaugkanals (11) regulierbar ist.

7. Spinnmaschine gemäß einem oder mehreren der vorangegangenen Ansprüche, **dadurch gekennzeichnet, dass** die Spulvorrichtung (8) eine Garnchangiereinrichtung (16) umfasst, und dass der Garnchangiereinrichtung (16) eine Garnabhebevorrichtung (17) zugeordnet ist, mit deren Hilfe das Garn (6) aus dem Wirkbereich der Garnchangiereinrichtung (16) bringbar ist, wobei die Garnabhebevorrichtung (17) vorzugsweise ein Abhebeelement (18) umfasst, das, vorzugsweise mit Hilfe eines Pneumatikzylinders (19), relativ zum Garn (6) bewegbar ist und/oder sich vorzugsweise zumindest über die Breite der Spulvorrichtung (8) erstreckt.

8. Spinnmaschine gemäß einem oder mehreren der vorangegangenen Ansprüche, **dadurch gekennzeichnet, dass** die Spulvorrichtung (8) eine Garnchangiereinrichtung (16) umfasst, wobei die Garnchangiereinrichtung (16) wenigstens ein mit dem Garn (6) in Kontakt bringbares Changierelement (24) aufweist, welches während des Abspulens des Garns (8) von der Spulvorrichtung (8) in eine Stellung bringbar ist, in der es nicht mit dem Garn in Berührung kommt.

9. Verfahren zum Entfernen eines Endabschnitts eines Garns (6) an einer Spinnstelle (1) einer Spinnmaschine vor einem anschließenden Anspinnvorgang, wobei die Spinnstelle (1) eine Spinneinrichtung (2) mit einem Eingang (3) für ein Fasermaterial (4) und einem Ausgang (5) für das aus dem Fasermaterial (4) in der Spinneinrichtung (2) hergestellte Garn (6), eine Liefereinrichtung (7) für die Zufuhr des Fasermaterials (4) in die Spinneinrichtung (2) und eine Spulvorrichtung (8) zur Aufspulung des hergestellten Garns (6) aufweist, wobei nach einer Unterbrechung des Spinnvorgangs wenigstens der abzuführende Endabschnitt des Garns (6) von der Spulvorrichtung (8) abgespult wird, und wobei der Endabschnitt mit Hilfe einer als Bestandteil der Spinnstelle (1) ausgebildeten Garnendenabführung (9) erfasst, vom restlichen Garn (6) abgetrennt und anschließend aus dem Bereich der Spinnstelle (1) abgeführt wird, wobei die Garnendenabführung (9) wenigstens teilweise zwischen dem Ausgang (5) der Spinneinrichtung (2) und der Spulvorrichtung (8) angeordnet ist, wobei die Spinnstelle (1) eine Abzugseinrichtung (12) für den Abzug des Garns (6) aus der Spinneinrichtung (2) aufweist, und wobei die Garnendenabführung zwischen dem Ausgang (5) der Spinneinrichtung (2) und der Abzugseinrichtung (12) erfolgt, **dadurch gekennzeichnet, dass** der von der Garnendenabführung (9) erfasste Endabschnitt des Garns (6) vom restlichen Garn (6) durch eine Schneideinheit (10) der Garnendenabführung (9) abgetrennt wird.

10. Verfahren gemäß dem vorangegangenen Anspruch, **dadurch gekennzeichnet, dass** die Fördergeschwindigkeiten der Liefereinrichtung (7), der Abzugseinrichtung (12) und der Spulvorrichtung (8) vor dem Abspulen des abzuführenden Endabschnitts des Garns (6) allmählich bis zu deren Stillstand reduziert werden, wobei die Reduzierung derart erfolgt, dass sich das Ende des hergestellten Garns (6) nach Abschluss der Reduzierung zwischen dem Ausgang (5) der Spinnstelle (1) und der Spulvorrichtung (8), vorzugsweise zwischen dem Ausgang (5) der Spinnstelle (1) und der Abzugseinrichtung (12), befindet.

11. Verfahren gemäß einem oder mehreren der Ansprüche 9 und 10, **dadurch gekennzeichnet, dass** der abzuführende Endabschnitt des Garns (6) mit Hilfe eines Absaugkanals (11) der Garnendenabführung (9) angesaugt und nach dem Abtrennen vom restlichen Garn (6) abgeführt wird, wobei dem Absaugkanal (11) vorzugsweise ein Ventil (14) und/oder eine Strömungsweiche (15) zugeordnet ist und mit Hilfe des Ventils (14) und/oder der Strömungsweiche (15) der Luftdruck innerhalb des Absaugkanals (11) reguliert wird.

12. Verfahren gemäß einem oder mehreren der Ansprüche 9 bis 11, **dadurch gekennzeichnet, dass** das Garn (6) nach dem Abtrennen des Endabschnitts mit Hilfe der Garnendenabführung (9) und/oder der Abzugseinrichtung (12) fixiert wird, bis es manuell oder mit Hilfe eines Serviceroboters übernommen und einem Anspinnvorgang zugeführt wird.

13. Verfahren gemäß einem oder mehreren der Ansprüche 9 bis 12, **dadurch gekennzeichnet, dass** der abzuführende Endabschnitt des Garns (6) von einer Spule (20) der Spulvorrichtung (8) abgespult wird, indem zumindest ein Antrieb der Spule (20) entgegen der während des Spinnprozesses vorherrschenden Aufspulrichtung angetrieben wird und/oder dass die Spulvorrichtung (8) eine Garnchangiereinrichtung (16) umfasst und der Garnchangiereinrichtung (16) eine Garnabhebevorrichtung (17) zugeordnet ist, wobei das Garn (6) mit Hilfe der Garnabhebevorrichtung (17) zumindest während des Abspulens des abzuführenden Endabschnitts des Garns (6) aus dem Wirkbereich der Garnchangiereinrichtung (16) gebracht wird.

## Claims

1. A spinning machine having at least one spinning station (1), the spinning station (1) comprising a spinning device (2) having an inlet (3) for a fiber material (4) and an outlet (5) for the yarn (6) produced from the fiber material (4) in the spinning device (2), a delivery device (7) for feeding the fiber material (4) into the spinning device (2), and a winding device (8) for winding up the produced yarn (6), and the spinning station (1) comprising a yarn end discharge (9) disposed at least partially between the outlet (5) of the spinning device (2) and the winding device (8), by means of which an end segment of the produced yarn (6) can be cut off from the remaining yarn (6) and discharged, wherein the spinning station (1) comprises a draw-off device (12) for drawing off the yarn (6) out of the spinning device (2), wherein the yarn end discharge (9) is disposed between the outlet (5) of the spinning device (2) and the draw-off device (12) **characterized in that** the yarn end discharge (9) comprises a cutting unit (10) by means of which the end segment to be discharged can be cut off from the remaining yarn (6).

2. The spinning machine according to the preceding claim, **characterized in that** the yarn end discharge (9) comprises a suction duct (11) by means of which the end segment of the yarn (6) can be suctioned and/or the cut-off end segment of the yarn (6) can be discharged.

3. The spinning machine according to claim 2, **characterized in that** the spinning machine comprises a yarn monitoring device (21) for monitoring physical properties of the yarn (6), wherein the yarn monitoring device (21) comprises a yarn cutting device, and that the yarn monitoring device (21) extends at least partially between the draw-off device (12) and the suction duct (11) of the yarn end discharge (9).

4. The spinning machine according to any one or more of the preceding claims, **characterized in that** the winding device (8) and/or the draw-off device (12) comprises a reversibly driven drive unit.

5. The spinning machine according to any one or more of the preceding claims, **characterized in that** the spinning machine comprises a plurality of spinning stations (1) disposed adjacent to each other, wherein each spinning station (1) comprises a separate yarn end discharge (9).

6. The spinning machine according to any one or more of the claims 2 through 5, **characterized in that** the suction duct (11) of the yarn end discharge (9) is connected to a suction device (13) of the delivery device (7) and/or that a valve (14) and/or a flow deflector (15) is associated with the suction duct (11), by means of which the air pressure within the suction duct (11) can be regulated.

7. The spinning machine according to any one or more of the preceding claims, **characterized in that** the winding device (8) comprises a yarn traversing device (16) and that a yarn lifting device (17) is associated with the yarn traversing device (16), by means of which the yarn (6) can be brought out of the region of effect of the yarn traversing device (16), wherein the yarn lifting device (17) preferably comprises a lifting element (18) displaceable relative to the yarn (6), preferably by means of a pneumatic cylinder (19), and/or preferably extends at least across the width of the winding device (8).

8. The spinning machine according to any one or more of the preceding claims, **characterized in that** the winding device (8) comprises a yarn traversing device (16), wherein the yarn traversing device (16) comprises at least one traversing element (24) that can be brought into contact with the yarn (6) and can be brought into a position during unwinding of the yarn (6) from the winding device (8) in which said element does not contact the yarn.

9. A method for removing an end segment of a yarn (6) at a spinning station (1) of a spinning machine before a subsequent piecing process, the spinning station (1) comprising a spinning device (2) having an inlet (3) for a fiber material (4) and an outlet (5) for the yarn (6) produced from the fiber material (4) in the spinning device (2), a delivery device (7) for feeding the fiber material (4) into the spinning device (2), and a winding device (8) for winding up the produced yarn (6), at least the end segment of the yarn (6) to be discharged being unwound from winding device (8) after an interruption in the spinning process, the end segment being captured by means of a yarn end discharge (9) implemented as part of the spinning station (1), cut off from the remaining yarn (6), and then discharged from the region of the spinning station (1), the yarn end discharge (9) being disposed at least partially between the outlet (5) of the spinning device (2) and the winding device (8), wherein the spinning station (1) comprises a draw-off device (12) for drawing off the yarn (6) out of the spinning device (2), wherein the yarn end discharging takes place between the outlet (5) of the spinning device (2) and the draw-off device (12) **characterized in that** the end segment of the yarn (6) captured by the yarn end discharge (9) is cut off from the remaining yarn (6) by a cutting unit (10) of the yarn end discharge (9).

10. The method according to the preceding claim, **characterized in that** the conveying speeds of the delivery device (7), the draw-off device (12), and the winding device (8) are gradually reduced to a stop thereof before unwinding the end segment of the yarn (6) to be discharged, wherein the reducing takes place such that the end of the produced yarn (6) is present between the outlet (5) of the spinning station (1) and the winding device (8) after the reducing is complete, preferably between the outlet (5) of the spinning station (1) and the draw-off device (12).

11. The method according to any one or more of the claims 9 and 10, **characterized in that** the end segment of the yarn (6) to be discharged is suctioned by means of a suction duct (11) of the yarn end discharge (9) and is discharged after being cut off from the remaining yarn (6), wherein a valve (14) and/or a flow deflector (15) is preferably associated with the suction duct (11) and the air pressure within the suction duct (11) is regulated by means of the valve (14) and/or the flow deflector (15).

12. The method according to any one or more of the claims 9 through 11, **characterized in that** the yarn (6) is fixed by means of the yarn end discharge (9) and/or the draw-off device (12) after cutting off the end segment, until said yarn is captured and fed to a piecing process manually or by means of a service robot.

13. The method according to any one or more of the claims 9 through 12, **characterized in that** the end segment of the yarn (6) to be discharged is unwound from a bobbin (20) of the winding device (8) **in that** at least one drive of the bobbin (20) is driven opposite the wind-up direction prevalent during the spinning process, and/or that the winding device (8) comprises a yarn traversing device (16) and a yarn lifting device (17) is associated with the yarn traversing device (16), wherein the yarn (6) is brought out of the region of effect of the yarn traversing device (16) by means of the yarn lifting device (17) at least during the unwinding of the end segment of the yarn (6) to be discharged.

## Revendications

1. Machine à filer avec au moins un poste de filage (1), dans laquelle le poste de filage (1) présente un dispositif de filage (2) avec une entrée (3) pour une matière fibreuse (4) et une sortie (5) pour le fil (6) fabriqué dans le dispositif de filage (2) à partir de la matière fibreuse (4), un dispositif de livraison (7) pour l'amenée de la matière fibreuse (4) dans le dispositif de filage (2) et un dispositif de bobinage (8) pour le bobinage du fil (6) fabriqué, et sachant que le poste de filage (1) comporte un dispositif d'évacuation (9) d'extrémités de fil, qui est disposé au moins partiellement entre la sortie (5) du dispositif de filage (2) et le dispositif de bobinage (8), et à l'aide de laquelle une section d'extrémité du fil (6) fabriqué peut être séparée du reste du fil (6)et évacuée, sachant que le poste de filage (1) présente un dispositif d'extraction (12) pour l'extraction du fil (6) du dispositif de filage (2), sachant que le dispositif d'évacuation d'extrémités de fil (9) est disposé entre la sortie (5) du dispositif de filage (2) et le dispositif d'extraction (12) **caractérisée en ce que** le dispositif d'évacuation (9) d'extrémités de fil comporte une unité de coupe (10), à l'aide de laquelle la section d'extrémité à évacuer peut être coupée du reste du fil (6).

2. Machine à filer selon la revendication précédente, **caractérisée en ce que** le dispositif d'évacuation (9) d'extrémités de fil comporte un canal d'aspiration (11), via lequel la section d'extrémité du fil (6) peut être aspirée et/ou la section d'extrémité de fil (6) coupée peut être évacuée.

3. Machine à filer selon la revendication 2, **caractérisée en ce que** la machine à filer comporte une unité de surveillance (21) de fil pour la surveillance des propriétés physiques du fil (6), sachant que l'unité de surveillance (21) de fil comporte un dispositif de coupe de fil, et que l'unité de surveillance (21) de fil s'étend au moins partiellement entre le dispositif d'extraction (12) et le canal d'aspiration (11) du dispositif d'évacuation (9) d'extrémités de fil.

4. Machine à filer selon l'une ou plusieurs des revendications précédentes, **caractérisée en ce que** le dispositif de bobinage (8) et/ou le dispositif d'extraction (12) comporte(nt) une unité d'entraînement entraînable de manière réversible.

5. Machine à filer selon l'une ou plusieurs des revendications précédentes, **caractérisée en ce que** la machine à filer présente une multitude de postes de filage (1) disposés les uns à côté des autres, sachant que chaque poste de filage (1) comporte un dispositif d'évacuation (9) d'extrémités de fil séparé.

6. Machine à filer selon l'une ou plusieurs des revendications 2 à 5, **caractérisée en ce que** le canal d'aspiration (11) du dispositif d'évacuation (9) d'extrémités de fil est relié à un dispositif d'aspiration (13) du dispositif de livraison (7) et/ou qu'une soupape (14) et/ou un aiguillage d'écoulement (15) est/sont attribué(s) au canal d'aspiration (11), à l'aide de laquelle/desquels la pression d'air peut être régulée au sein du canal d'aspiration (11).

7. Machine à filer selon l'une ou plusieurs des revendications précédentes, **caractérisée en ce que** le dispositif de bobinage (8) comporte un dispositif de va-et-vient (16) de fil, et qu'un dispositif de relevage (17) de fil est attribué au dispositif de va-et-vient (16), à l'aide duquel le fil (6) peut être sorti de la zone d'action du dispositif de va-et-vient (16) de fil, sachant que le dispositif de relevage de fil (17) comporte de préférence un élément de relevage (18), qui, de préférence, est déplaçable à l'aide d'un vérin pneumatique (19) par rapport au fil (6) et/ou s'étend de préférence au moins sur la largeur du dispositif de bobinage (8).

8. Machine à filer selon l'une ou plusieurs des revendications précédentes, **caractérisée en ce que** le dispositif de bobinage (8) comporte un dispositif de va-et-vient (16) de fil, sachant que le dispositif de va-et-vient (16) de fil comporte au moins un élément de va-et-vient (24) pouvant être mis en contact avec le fil (6), qui, durant le débobinage du fil (8) depuis le dispositif de bobinage (8), peut être mis dans une position dans laquelle il n'entre pas en contact avec le fil.

9. Procédé pour supprimer une section d'extrémité d'un fil (6) à un poste de filage (1) d'un machine à filer avant une opération de rattachement par filage subséquente, sachant que le poste de filage (1) présente un dispositif de filage (2) avec une entrée (3) pour une matière fibreuse (4) et une sortie (5) pour le fil (6) fabriqué dans le dispositif de filage (2) à partir de la matière fibreuse (4), un dispositif de livraison (7) pour l'amenée de la matière fibreuse (4) dans le dispositif de filage (2) et un dispositif de bobinage (8) pour le bobinage du fil (6) fabriqué, sachant qu'après une interruption de l'opération de filage, au moins la section d'extrémité du fil (6), qui doit être évacuée, est débobinée par le dispositif de bobinage (8), et sachant que la section d'extrémité est saisie, coupée du reste du fil (6) et ensuite évacuée de la zone du poste de filage (1) à l'aide d'un dispositif d'évacuation (9) d'extrémités de fil se présentant sous la forme d'une partie constitutive du poste de filage (1), sachant que le dispositif d'évacuation (9) d'extrémités de fil est disposé au moins partiellement entre la sortie (5) du dispositif de filage (2) et le dispositif de bobinage (8), sachant quele poste de filage (1) présente un dispositif d'extraction (12) pour l'extraction du fil (6) du dispositif de filage (2), sachant que l'évacuation des extrémités de fil a lieu entre la sortie (5) du dispositif de filage (2) et le dispositif d'extraction (12) **caractérisé en ce que** la section d'extrémité du fil (6) captée par le dispositif d'évacuation (9) d'extrémités de fil est évacuée du reste du fil (6) par une unité de coupe (10) du dispositif d'évacuation (9) d'extrémités de fil.

10. Procédé selon la revendication précédente, **caractérisé en ce que** les vitesses de transport du dispositif de livraison (7), du dispositif d'extraction (12) et du dispositif de bobinage (8) sont réduites progressivement jusqu'à leur immobilisation avant le débobinage de la section d'extrémité du fil (6) devant être évacuée, sachant que la réduction a lieu de sorte que l'extrémité du fil (6) fabriqué, après la fin de la réduction, soit située entre la sortie (5) du poste de filage (1) et le dispositif de bobinage (8), de préférence entre la sortie (5) du poste de filage (1) et le dispositif d'extraction (12).

11. Procédé selon l'une ou plusieurs des revendications 9 et 10, **caractérisé en ce que** la section d'extrémité de fil (6) devant être évacuée est aspirée à l'aide d'un canal d'aspiration (11) du dispositif d'évacuation (9) d'extrémités de fil et évacuée après la séparation du reste du fil (6), sachant que, de préférence, une soupape (14) et/ou un aiguillage d'écoulement (15) est/sont attribué(s) au canal d'aspiration (11) et la pression d'air au sein du canal d'aspiration (11) est régulée à l'aide de la soupape (14) et/ou de l'aiguillage d'écoulement (15).

12. Procédé selon l'une ou plusieurs des revendications 9 à 11, **caractérisé en ce que** le fil (6), après la coupe de la section d'extrémité est fixé à l'aide du dispositif d'évacuation (9) d'extrémités de fils et/ou du dispositif d'évacuation (12) jusqu'à ce qu'il soit saisi manuellement ou à l'aide d'un robot de service et amené à une opération de rattachement par filage.

13. Procédé selon l'une ou plusieurs des revendications 9 à 12, **caractérisé en ce que** la section d'extrémité du fil (6), qui doit être évacuée, est débobinée depuis une bobine (20) du dispositif de bobinage (8) en ce sens qu'au moins un entraînement de la bobine (20) est entraîné dans un sens inverse à celui qui prédomine durant le processus de bobinage et/ou que le dispositif de bobinage (8) comporte un dispositif de va-et-vient (16) de fil et un dispositif de relevage (17) de fil est attribué au dispositif de va-et-vient (16) de fil, sachant que le fil (6) est amené hors de la zone d'action du dispositif de va-et-vient (16) de fil à l'aide du dispositif de relevage (17) de fil au moins pendant le débobinage de l'extrémité de fil (6) devant être évacuée.
